# EUROPÄISCHE PATENTSCHRIFT

(11) **EP 3 141 358 B1**
(45) Veröffentlichungstag und Bekanntmachung des Hinweises auf die Patenterteilung: **22.08.2018**
(21) Anmeldenummer: 16000211.9
(22) Anmeldetag: 29.01.2016
(51) Int. Cl.: B26D 1/16, B26D 3/30, B26D 5/20, B26D 7/06

(54) **SCHNEIDEMASCHINE FÜR BACKWAREN MIT FÖRDERSCHLITTEN**
CUTTING MACHINE FOR BAKED PRODUCTS WITH TRANSPORT SLIDE
MACHINE A DECOUPER DES PRODUITS DE BOULANGERIE COMPRENANT UN CHARIOT DE TRANSPORT

(30) Priorität: 14.09.2015 DE 102015011975
(43) Veröffentlichungstag der Anmeldung: 15.03.2017
(73) Patentinhaber: WABÄMA Brotschneide- und Bäckereimaschinen GmbH, 42897 Remscheid (DE)
(72) Erfinder: CLAUS, Carsten, 49152 Bad Essen (DE)
(74) Vertreter: Weeg, Thomas

(56) Entgegenhaltungen:
- DE-A1-102012 025 384
- DE-B3-102008 003 621
- DE-U1-202004 006 594
- DE-U1-202013 009 201

## Beschreibung

Die vorliegende Erfindung bezieht sich auf eine Schneidemaschine für Backwaren, mit einem Rahmen, einem Brotkanal zur Aufnahme der zu schneidenden Backwaren, einer Fördereinrichtung zur Beförderung der Backwaren durch den Brotkanal, einem quer zum Brotkanal angeordneten und von einer Antriebsvorrichtung rotierend angetriebenen Messer, das auf einer von einer Antriebsvorrichtung rotierend angetriebenen Schwinge gelagert ist und während des Betriebs der Schneidemaschine getaktet in den Brotkanal eintaucht und diesen wieder verlässt, und einer Steuervorrichtung zur Steuerung der Messerbewegung und/oder der Fördereinrichtung. Sie bezieht sich außerdem auf einen Förderschlitten zur Beförderung von Backwaren durch einen Brotkanal einer Schneidemaschine.

Aus der Schrift DE 20 2013 009 201 U1 ist eine gattungsgemäße Schneidemaschine bekannt. Um einen ganzen Brotlaib in Scheiben geschnitten zu bekommen, wird der Brotlaib in den Brotkanal der Schneidemaschine gelegt, und die Fördereinrichtung befördert den Brotlaib sodann in einer Anzahl von Förderschritten durch die Bewegungsbahn des Messers, wobei bei jeder Passage des Messers durch den Brotkanal eine Scheibe vom Brotlaib abgeschnitten wird, bis der Brotlaib über seine volle Länge geschnitten ist. Danach kann der fertig in Scheiben geschnittene Brotlaib aus dem Brotkanal entnommen werden.

In Bäckereien werden häufig nicht nur Backwaren wie Brot und Brötchen, sondern auch belegte Brote und Brötchen verkauft, die vom Ladenpersonal frisch zubereitet werden. Während die Brotschneidemaschinen in Bäckereien im Regelfall vorhanden sind, weil auch Kunden die frischen Brotlaibe geschnitten haben möchten, sind Brötchenschneidemaschinen weniger verbreitet, weil die Brötchen von Kunden immer nur ungeschnitten mitgenommen werden. Aus der Schrift DE 20 2004 006 594 U1 ist ein Schneideautomat für Brötchen und lange Baguettes bekannt, bei dem die zu schneidenden Brötchen mit einer Fördereinrichtung durch einen Schacht befördert werden, in dem ein Kreismesser rotiert. Die Brötchenschneidemaschine ist aufwendig und nimmt einen vergleichsweise großen Aufstellraum ein, der in den Bäckereien lieber für die Präsentation und Verpackung der Backwaren genutzt wird. Deshalb wird es in Kauf genommen, dass bei der Zubereitung frischer belegter Brötchen viel Zeit für das manuelle Brötchenschneiden verwendet wird.

Ein weiteres Problem ist die Reinigung des Messers. Dieses ist nur schwer zugänglich, und eine Bedienperson kann sich an der Messerklinge verletzen. Aus diesem Grund werden die Messer der Schneidemaschine häufig nicht so sauber gehalten, wie dies aus Sicht der Lebensmittelhygiene wünschenswert wäre.

Es ist die Aufgabe der vorliegenden Erfindung, eine Vorrichtung zu schaffen, mit der es möglich ist, das Brötchenschneiden und/oder die Reinigung des Messers zu mechanisieren, ohne dass dafür ein erheblicher maschineller Aufwand getrieben wird.

Die Aufgabe wird für eine gattungsgemäße Schneidemaschine gelöst, indem die Fördereinrichtung der Schneidemaschine mit einem wahlweise in den Brotkanal einlegbaren und wieder herausnehmbaren Förderschlitten verbunden ist, am Förderschlitten Aufnahmetaschen ausgebildet sind, in denen zumindest ein Einlegeteil in einer Schnittposition vorgehalten ist, und die Seitenwände und der Boden des Förderschlittens zumindest einen sich quer zum Brotkanal durch die Aufnahmetaschen erstreckenden Schlitz aufweisen, der einen Durchtritt des Messers durch den Innenraum des Förderschlittens während eines Arbeitstaktes ermöglicht.

Die Aufgabe wird mit einem Förderschlitten gelöst, dessen Maße so gestaltet sind, dass der Förderschlitten in den Brotkanal einer Schneidemaschine einlegbar ist, an dem Förderschlitten Aufnahmetaschen ausgebildet sind, in denen zumindest ein Einlegeteil in einer Schnittposition vorgehalten ist, und die Seitenwände und der Boden des Förderschlittens zumindest einen sich quer zum Brotkanal durch die Aufnahmetaschen erstreckenden Schlitz aufweisen, der einen Durchtritt des Messers durch den Innenraum des Förderschlittens während eines Arbeitstaktes ermöglicht.

Über den Förderschlitten ist es möglich, eine herkömmliche Schneidemaschine nicht nur zum automatischen Schneiden von Brotlaiben, sondern auch zum automatischen Schneiden von Brötchen, Baguettes, Fladenbroten und ähnlichen Backwaren als Einlegeteile zu nutzen. Es genügt, die zu schneidenden Backwaren in den Förderschlitten zu legen und diesen dann in den Brotkanal einzusetzen, um sodann den Schneidevorgang der Schneidemaschine herkömmlich zu starten und danach mit dem Förderschlitten die fertig geschnittenen Backwaren aus der Schneidemaschine zu entnehmen. Es kann nur eine einzige Backware in eine Aufnahmetasche eingesteckt werden, es können aber auch mehrere oder alle Aufnahmetaschen mit jeweils einer Backware bestückt werden. Die Aufnahmetaschen können auch so ausgebildet werden, dass sich eine Backware über mehrere Aufnahmetaschen erstrecken kann, wie beispielsweise ein Baguette Der Schneidvorgang wird auf diese Weise beschleunigt, das Verletzungsrisiko für das Bedienpersonal beim manuellen Schneiden der Brötchen ist verringert, und das Bedienpersonal kann während des Schneidvorgangs andere nützliche Arbeiten ausführen. Da die Schneidemaschinen häufig über Vorrichtungen zum Auffangen von Krümeln verfügen, verringert sich auch der Aufwand für die Reinigung der Arbeitsflächen nach der Zubereitung der Brötchen. Es ist nicht erforderlich, eine gesonderte Maschine zum Schneiden der Brötchen anzuschaffen und im Thekenbereich aufzustellen, sondern es genügt, den Förderschlitten vorzuhalten, der dann bei Bedarf in eine vorhandene Schneidemaschine eingesetzt werden kann. Der Förderschlitten ist vergleichsweise leicht und kompakt und kann daher nach Gebrauch leicht in einem Schrank verstaut werden.

Als ein anderes Einlegeteil kann auch ein schwammartiges Element in den Förderschlitten eingelegt werden. Das schwammartige Element kann mit seiner Form an die Form einer oder mehrerer Aufnahmetaschen angepasst sein. Das schwammartige Element kann mit einer Reinigungsflüssigkeit getränkt sein. Die im schwammartigen Element befindliche Reinigungsflüssigkeit gelangt mit der Oberfläche des Messers in Kontakt, wenn dieses bei einem Arbeitstakt durch den Querschnitt des Förderschlittens hindurch bewegt wird. Das Messer schneidet dabei in das Material des schwammartigen Elements ein. Die Reinigungsflüssigkeit, mit der das schwammartige Element getränkt ist, weicht dabei die Anhaftungen von Resten des Schnittgutes auf der Oberfläche des Messers auf. Die Reinigungsflüssigkeit kann dazu eine geeignete chemische Ausrüstung aufweisen, wie beispielsweise Laugen und Tenside und dergleichen. Die Reinigungsflüssigkeit kann alternativ oder ergänzend auch desinfizierend wirken, beispielsweise mit Alkohol oder Essig.

Das schwammartige Element kann auch verschiedene voneinander getrennte Abteilungen aufweisen, von denen eine zuerst mit dem Messer in Berührung kommende Abteilung mit einer chemisch zur Steigerung des Reinigungseffekts ausgerüsteten Flüssigkeit und eine andere, später mit dem Messer in Berührung kommende Abteilung mit beispielsweise reinem Wasser oder Wasser mit einem Klarspülmittel zum Klarspülen versetzt ist, um beim nächsten Schnitt eines Brotes dort den Eintrag von Reinigungsflüssigkeiten über die Messeroberfläche zu vermeiden.

Das Material des schwammartigen Elements ist porös, um sowohl die Reinigungsflüssigkeit als auch von der Messeroberfläche abgescherte Anhaftungen aufnehmen zu können. Das Material kann zusätzlich eine gewisse Elastizität aufweisen. Die Zellwände der porösen Materialstruktur wirken beim Durchtritt des Messers durch dieses Materials abrasiv auf Schmutzanhaftungen.

Trotz der Einschnitte des Messers in das Material des schwammartigen Elements kann dieses mehrfach verwendet werden. Wenn das schwammartige Element im Förderschlitten gehalten ist, kann es in mehrere Scheiben geschnitten werden, ohne dass es danach auseinander fällt. Es können auch mehrere Reinigungszyklen nacheinander mit einem schwammartigen Element ausgeführt werden, dabei werden nach mehrfacher Verwendung nur die jeweiligen Scheiben dünner. Das schwammartige Element kann eine solche Form aufweisen, dass das Messer bei seinem Durchtritt nicht den gesamten Querschnitt des schwammartigen Elements überstreicht.

Nach einem Reinigungsdurchgang kann das schwammartige Element einfach ausgewaschen werden, indem dieses mit klarem Wasser ausgespült wird.

Der Förderschlitten oder das schwammartige Element selbst kann eine Druckfeder aufweisen, mit der das Material des schwammartigen Elements zusammengedrückt im Förderschlitten gehalten wird. Durch den Druck wird das Material des schwammartigen Elements stärker auf die Messeroberfläche gedrückt, während es durch das schwammartige Element hindurchfährt. Dadurch erhöht sich die Reinigungswirkung.

Der Förderschlitten dient dem Zweck, die Einlegeteile so im Verhältnis zum Messer im Brotkanal zu positionieren, dass ein Schnitt durch ein Einlegeteil entlang einer gewünschten Schnittlinie möglich ist. Ein weiterer Zweck des Förderschlittens ist es, die in der Schneidemaschine vorhandene Fördereinrichtung auch für den Schnitt der in den Förderschlitten eingelegten Einlegeteile zu nutzen.

Der Förderschlitten weist eine Breite auf, die der Breite des Brotkanals entspricht oder schmaler ist als die Breite des Brotkanals einer Schneidemaschine. Damit kann der Förderschlitten leicht in den Brotkanal eingelegt und von der Fördereinrichtung durch diesen hindurch befördert werden. Die Maße sollten allerdings so gewählt sein, dass noch die zu schneidende Backware wie beispielsweise ein Brötchen oder das schwammartige Element hineinpasst. Die Höhe sollte so gewählt sein, dass sich ein ausreichender Halt für eine eingesteckte Backware einstellt.

Der Schlitz für eine Aufnahmetasche sollte so angeordnet und bemessen sein, dass das Messer während einer Durchlaufbewegung durch den Brotkanal ohne eine Kollision mit dem Förderschlitten durch den Schlitz hindurch bewegt werden kann. Das bedeutet, dass der Schlitz von seiner Außenumfangsform zumindest den Hüllkreis frei halten muss, den das Messer bei einer Bewegung durch den Brotkanal durchläuft. Von seiner Breite her sollte der Schlitz mindestens die Toleranzen abdecken, die die Steuerung der Fördereinrichtung benötigt, um den Förderschlitten mit dem Schlitz im Bereich des Messers zu stoppen. Wenn das Messer den Brotkanal von unten nach oben hin durchläuft, muss der Schlitz im Förderschlitten zumindest den Bodenbereich des Förderschlittens und zumindest einen Teil seiner Seitenflächen durchmessen.

Nach einer Ausgestaltung der Erfindung sind an dem Förderschlitten quer zum Brotkanal zumindest zwei Aufnahmetaschen nebeneinander ausgebildet, die einen gemeinsamen Schlitz aufweisen, und/oder am Förderschlitten sind mehrere Aufnahmetaschen in Längsrichtung des Brotkanals hintereinander angeordnet, wobei jede Aufnahmetasche zumindest einen Schlitz aufweist. Durch die Ausbildung mehrerer Aufnahmetaschen in einem Förderschlitten können bei einem Durchlauf des Förderschlittens durch den Brotkanal gleich mehrere Backwaren geschnitten werden, oder es sind mehrere Durchläufe des Messers durch das schwammartige Element während eines Reinigungsdurchgangs möglich.

Nach einer Ausgestaltung der Erfindung sind die durch die Schlitze voneinander getrennten Bereiche des Förderschlittens durch eine schlitzfreie Brücke miteinander verbunden. Die schlitzfreie Brücke bringt Stabilität in den Förderschlitten. Die schlitzfreie Brücke kann gleichzeitig den Tragegriff bilden, an dem der Förderschlitten greifbar und in den Brotkanal einsetzbar und wieder entnehmbar ist. Die schlitzfreie Brücke als Teil der Querschnittsfläche des in den Brotkanal eingelegten Förderschlittens kann bereichsweise die Bewegungsbahn des Messers durch den Brotkanal überragen. Dadurch ist die schlitzfreie Brücke gut ergreifbar.

Nach einer Ausgestaltung der Erfindung sind die Aufnahmetaschen zumindest zu einer Seite hin von Begrenzungselementen begrenzt, die in verschiedenen Positionen in dem Förderschlitten festlegbar sind. Durch die in verschiedenen Positionen festlegbaren Begrenzungselemente können die Aufnahmetaschen an verschiedene Größen der aufzuschneidenden Backwaren oder von schwammartigen Elementen angepasst werden. Für einen sauberen Schnitt ist es wichtig, dass die zu schneidende Backware oder das schwammartige Element gut in der Aufnahmetasche gehalten ist. Dies wird durch versetzbare Begrenzungselemente gefördert.

Nach einer Ausgestaltung der Erfindung sind die Begrenzungselemente als Platten ausgebildet, die in zur Befestigung dieser Platten im Förderschlitten vorgesehene Steckschlitze eingesteckt sind. Steckschlitze sind gut geeignet, um Platten in einer Position durch einfaches Einschieben befestigen zu können. Die Platten können aus einem Kunststoffmaterial hergestellt sein, das sich mit einer begrenzten Kraft verformen lässt, so dass sich eine Biegespannung im Material aufbaut, durch die die Backware oder das schwammartige Element mit einer aus der Biegespannung resultierenden Spannkraft in der Aufnahmetasche gehalten ist. Zur formschlüssigen Vorhaltung einer Backware oder des schwammartigen Elements in der Aufnahmetasche kommt dann noch eine kraftschlüssige Haltekraft hinzu, durch die eine in der Aufnahmetasche befindliche Backware in der Schnittposition festgehalten wird.

Nach einer Ausgestaltung der Erfindung schaltet die Steuereinrichtung auf ein Schaltsignal die Schneidemaschine in einen Betriebsmodus, in dem die Fördervorrichtung den Förderschlitten so getaktet durch den Brotkanal bewegt, dass die Fördereinrichtung den Förderschlitten vorwärts bewegt, wenn sich das Messer außerhalb des Brotkanals befindet, und den Förderschlitten zumindest gestoppt hält, während das Messer den Querschnitt des Förderschlittens im Bereich eines Schlitzes durchläuft, der Vorschub des Förderschlittens mit der Fördervorrichtung zwischen zwei Stopps dem Abstand entspricht, den zwei aufeinander folgende Schlitze im Förderschlitten zueinander aufweisen, und der Förderschlitten bei einem Stopp mit einem Schlitz jeweils an einer Stelle gestoppt ist, an der sich dieser Schlitz in der Umlaufbahn des Messers befindet. Der Vorschub des Förderschlittens findet bei dieser Steuerung also dann statt, wenn sich das Messer nicht im Brotkanal befindet, und der Förderschlitten ist gestoppt, wenn das Messer den Brotkanal durchläuft, so dass das Messer zumindest nicht durch die Vorschubbewegung bedingt mit dem Förderschlitten kollidieren kann. Dabei wird der Förderschlitten von der Fördereinrichtung immer so gestoppt, dass sich der Schlitz, den das Messer als nächstes durchlaufen soll, in dem Bereich des Brotkanals befindet, in dem sich das Messer durch den Brotkanal bewegt. Der Schlitz befindet sich in dieser Position also in einer Ebene, die plan oder zumindest nahezu plan ist zur Bewegungsebene des Messers. Die Steuerung kann so ausgestaltet sein, dass die Fördereinrichtung den Förderschlitten bei jedem Schlitz des Förderschlittens stoppt, oder die Steuerung ist wahlweise einstellbar auf eine Förderung, bei der der Förderschlitten nur an jedem zweiten oder dritten Schlitz für einen Schnitt angehalten wird, wenn die Schnitte in den eingelegten Backwaren oder dem schwammartigen Element eben nur in solch großen Abschnitten durchgeführt werden sollen.

Nach einer Ausgestaltung der Erfindung weist die Schneidemaschine einen Sensor auf, der mit der Steuereinrichtung verbunden ist, der Sensor ist darauf ausgelegt, zu prüfen, ob der Förderschlitten in den Brotkanal eingelegt ist, am Förderschlitten ist ein vom Sensor erkennbares Kennelement angebracht, der Sensor übermittelt bei Erkennen des Vorhandenseins des Förderschlittens im Brotkanal ein Signal an die Steuereinrichtung, und die Steuereinrichtung schaltet bei Übermittlung des Sensorsignals als Schaltsignal automatisch in den Betriebsmodus zur Förderung des Förderschlittens. Als Sensor kommt beispielsweise eine Lichtschranke in Betracht, deren Licht von einem am Förderschlitten angeordneten Reflektor reflektiert wird, wenn ein Förderschlitten in den Brotkanal eingelegt ist. Genauso kann am Förderschlitten ein passiver Transponder angebracht sein, dessen Magnetfeld von einem entsprechenden aktiven Sensor ausgelesen wird. Das Transpondersignal kann zusätzliche Informationen, beispielsweise über die Größe des Transportschlittens, dessen Eignung für bestimmte Typen von Schneidemaschinen und das erforderliche Schrittmaß zwischen den Schlitzen, enthalten, die vom aktiven Sensor ausgelesen und an die Steuerung übermittelt werden.

Es wird ausdrücklich darauf hingewiesen, dass die vorstehend erläuterten Ausgestaltungen der Erfindung jeweils für sich, aber auch in einer beliebigen Kombination miteinander mit dem Gegenstand des Hauptanspruchs kombinierbar sind.

Weitere Abwandlungen und Ausgestaltungen der Erfindung lassen sich der nachfolgenden gegenständlichen Beschreibung und den Zeichnungen entnehmen.

Die Erfindung soll nun anhand eines Ausführungsbeispiels näher beschrieben werden. Es zeigen:
- Fig. 1:: eine Frontalansicht auf eine Schneidemaschine,
- Fig. 2:: eine Schnittansicht durch die Schneidemaschine entlang der Linie A-A in Fig. 1,
- Fig. 3:: eine Ansicht von oben auf die in Fig. 1 gezeigte Schneidemaschine,
- Fig. 4 - 7: verschiedene Ansichten auf einen Förderschlitten,
- Fig. 8:: eine Seitenansicht auf einen Förderschlitten zur Aufnahme eines schwammartigen Elements,
- Fig. 9:: eine Ansicht von oben auf den in Fig. 8 gezeigten Förderschlitten und
- Fig. 10:: eine Schnittansicht des in Fig. 8 und 9 gezeigten Förderschlittens.

In Fig. 1 ist eine Schneidemaschine 2 in einer Frontalansicht von vorne gezeigt. Die Schneidemaschine 2 besteht aus einem Gehäuse, in dem ein sich quer über die Gehäusebreite erstreckender Brotkanal 6 ausgebildet ist. Ein in den Brotkanal 6 eingelegtes Brot wird von einer Fördereinrichtung 8 in kleinen Schritten vorgeschoben, deren Schrittlänge der Dicke entspricht, den die Scheiben des zu schneidenden Brotes aufweisen sollen. In dem gezeigten Ausführungsbeispiel ist in den Brotkanal 6 ein Förderschlitten 10 eingelegt, der von der Fördereinrichtung 8 ebenfalls in aufeinanderfolgenden Schritten von der Fördereinrichtung 8 durch den Brotkanal 6 befördert wird. In der in Fig. 1 dargestellten Position des Förderschlittens 10 befindet sich dieser in einer Position, in der der erste Schlitz 28 im Förderschlitten 10 an der Stelle gestoppt gezeigt ist, an der sich dieser Schlitz 28 in der Umlaufbahn des in Fig. 1 nicht näher dargestellten Messers befindet.

Der Förderschlitten 10 wird mit in diesen eingelegten Backwaren oder einem schwammartigen Element in den Brotkanal 6 gestellt, die Sicherheitsabdeckung wird geschlossen, und danach wird die Schneidemaschine angestellt. Die Fördereinrichtung 8 befördert den Förderschlitten 10 in auseinanderfolgenden Schritten von rechts nach links durch den Brotkanal 6. Der Förderschlitten 10 wird dabei in einer Position angehalten, in der ein Schlitz 28 in einer Ebene zur Messerebene steht. Das Messer kollidiert dann nicht mit dem Förderschlitten 10, sondern taucht in den Schlitz 28 ein und durch diesen durch den Förderschlitten 10 hindurch. Dabei sind die Backwaren oder ein schwammartiges Element so in den Förderschlitten 10 eingelegt, dass die Backwaren oder das schwammartige Element mit ihrer jeweiligen zu schneidenden Schnittebene genau im Bereich des Schlitzes 28 einer Aufnahmetasche und damit in der Bewegungsebene des Messers im Förderschlitten 10 liegen. Wenn das Messer in den Brotkanal 6 eintritt, bewegt es sich dabei durch den Schlitz 28 hindurch und schneidet dabei in der Messerebene die an dieser Stelle befindliche Backware entlang des Schlitzes 28 durch oder streift mit seiner Messeroberfläche durch das Material des schwammartigen Elements.

Wenn das Messer aus dem Raumkörper des Förderschlittens 10 herausgetreten ist, kann der Förderschlitten 10 für den Schnitt der nächsten Backware oder für die nächste Passage durch das schwammartige Element um ein Längenmaß weiterbefördert werden, das dem Abstand des ersten Schlitzes 28 zum zweiten Schlitz 28 entspricht. Wenn sich Backwaren oder das schwammartige Element im Bereich des zweiten Schlitzes 28 befinden, werden diese dann beim nächsten Wiedereintritt des Messers in den Brotkanal 6 und in den Innenraum des Förderschlittens 10 durchgeschnitten. Diese Schrittfolge wiederholt sich so lange, bis das Messer durch den letzten Schlitz 28 des Förderschlittens 10 hindurchgetreten ist und alle Backwaren dabei mindestens einmal entlang der Messerebene geschnitten hat. Die Schrittabstände der Fördereinrichtung 8 können sensorgesteuert sein, oder die Abstände der Schlitze 28 zueinander sind in der Steuerung programmiert oder in einer Kennung codiert, die sich am Förderschlitten 10 befinden kann.

Danach kann der Förderschlitten 10 mit den darin befindlichen Backwaren oder dem schwammartigen Element aus dem Brotkanal 6 herausgenommen werden, um diese zu entnehmen und den Förderschlitten 10 bei Bedarf mit neuen ungeschnittenen Backwaren oder einem schwammartigen Element zu bestücken, für die der Förderkorb 10 dann erneut wieder in den Brotkanal 6 in der Startposition eingestellt wird.

Alternativ kann der Förderschlitten 10 auch im Brotkanal 6 verbleiben, und es werden nur geschnittene Backwaren oder das schwammartige Element aus den Aufnahmetaschen entnommen und andere noch zu schneidende Backwaren oder das schwammartige Element wieder in die Aufnahmetaschen eingesteckt, bevor ein Schneidezyklus erneut gestartet wird.

Fig. 2 zeigt eine Schnittansicht durch die Schneidemaschine 2 entlang der Linie A-A in Fig. 1.

In dieser Schnittansicht sind die in dem Förderschlitten 10 ausgebildeten Aufnahmetaschen 12 gut erkennbar. Im Ausführungsbeispiel verfügt der Förderschlitten 10 über zumindest zwei Aufnahmetaschen 12, die nebeneinander im Brotkanal ausgebildet sind. Der Förderschlitten 10 verfügt über zwei Seitenwände 14 und einen Boden 16, die in Abständen einen sich quer zum Brotkanal 6 erstreckenden Schlitz aufweisen, durch den das Messer 18 bei einer Rotationsbewegung hindurchlaufen kann. Das Messer 18 ist auf einer Drehachse 20 gelagert, auf der es im Betrieb angetrieben rotiert. Das Messer 18 ist zusätzlich auf einer Schwinge 22 gelagert, die im Ausführungsbeispiel als eine Scheibe mit einer exzentrischen Lagerung der Drehachse 20 für das Messer ausgebildet ist und ebenfalls in Pfeilrichtung rotiert. Wenn sich die Schwinge 22 in der durch den Pfeil angedeuteten Richtung dreht, tritt das Messer 18 in einer in der in Fig. 2 gezeigten Ansicht in einer entgegen dem Uhrzeigersinn weisenden Richtung von unten her in den Brotkanal 6 und den Querschnitt des Förderschlittens 10 ein. Bei fortgesetzter Rotation der Schwinge 22 bewegt sich das Messer 18 durch den Querschnitt des Förderschlittens 10 und schneidet dabei die in den Aufnahmetaschen 12 befindlichen Backwaren in der Messerebene durch. Um mehrere hintereinander in dem Förderschlitten 10 angeordnete Backwaren durchschneiden zu können, muss der Förderschlitten 10 nach jedem erfolgten Schnitt um das Abstandsmaß vorgeschoben werden, den benachbarte Schlitze 28 zueinander haben. Um dabei nicht von dem Messer 18 blockiert zu sein, kann dieser Vorschubbewegung nur stattfinden, wenn nicht das Messer 18 außerhalb des Brotkanals 6 befindet.

Oberhalb der Fördereinrichtung 8 befindet sich im Ausführungsbeispiel ein Sensor 24, der beispielsweise als eine Art Lichtschranke ausgebildet sein kann. Wenn sich benachbart zum Sensor 24 der Lichtschranke eine Reflektorfläche 26 befindet, die auf der Seitenwand 14 des Förderschlittens 10 ausgebildet ist, kann der Sensor erkennen, ob ein Förderschlitten 10 in den Brotkanal eingelegt worden ist. In der Reflektorfläche können zusätzliche Informationen über den Förderschlitten enthalten sein, wie beispielsweise die Länge, Höhe, Breite, das Abstandsmaß der Schlitze 28 voneinander, die Zahl der Schlitze und dergleichen.

Die beiden in der Schnittansicht nebeneinander liegenden Aufnahmetaschen 12 des Förderschlittens 10 sind im Ausführungsbeispiel durch eine Brücke 30 miteinander verbunden, die in einem Bereich ausgebildet ist, in dem das Messer 18 nicht durch den Querschnitt des Förderschlittens 10 hindurchfährt. Die Brücke 30 kann deshalb über ihre Länge diejenigen Bereiche des Förderschlittens 10 miteinander verbinden, die weiter unten durch einen Schlitz 28 voneinander getrennt sind.

In Fig. 2 sind in dem Förderschlitten 10 außerdem zwei Begrenzungselemente 32 zu erkennen. Die Begrenzungselemente 32 können in einen Förderschlitten 10 eingesteckt sein, um einzelne Aufnahmetaschen 12 voneinander zu trennen. Um die Begrenzungselemente 32 in einer Einsteckposition zu fixieren, können besondere Steckschlitze 34 im Förderschlitten 10 ausgebildet sein, in denen die Begrenzungselemente 32 formschlüssig und gegebenenfalls zusätzlich kraftschlüssig gehalten sind.

Die Fig. 3 zeigt eine Ansicht von oben auf die in Fig. 1 gezeigte Schneidemaschine 2. Aus der Ansicht von oben ist gut der Brotkanal 6 erkennbar, der sich über die Breite der Maschine erstreckt. Der Förderschlitten 10 wird von der Fördereinrichtung 8 durch den Brotkanal 6 hindurch bewegt. Die Seitenwände 14 und der Boden 16 des Förderschlittens 10 begrenzen den Bereich, in den zu schneidende Backwaren oder ein schwammartiges Element eingelegt werden können. Der gesamte vom Förderschlitten 10 vorgehaltene Raum kann durch gesonderte Begrenzungselemente 32 in einzelne Aufnahmetaschen 12 unterteilt sein. Die Schlitze 28 zwischen den einzelnen Aufnahmetaschen 12 sind im Bereich des Bodens 16 und der Seitenwände 14 dort offen gestaltet, wo die Schlitze 28 ausgebildet sind, um den Durchtritt des Messers 18 durch den Förderschlitten 10 hindurch zu ermöglichen. In dem rechten Schlitz 28 ist andeutungsweise gezeigt, wie es sich optisch darstellt, wenn sich das Messer 18 im Bereich eines Schlitzes 28 befindet. In dieser Ansicht gut erkennbar sind die im Boden 16 eingebrachten Steckschlitze 34, in die die Begrenzungselemente 32 in entsprechende Positionen in dem Förderschlitten 10 eingesteckt werden können.

In Fig. 4 ist eine Seitenansicht eines Förderschlittens 10 gezeigt. In der Seitenansicht sind die Seitenwände 14 mit den darin befindlichen Steckschlitzen 34 und die Brücke 30 gut erkennbar. Die Schlitze 28 reichen nach oben bis nahe an die Brücke 30 heran.

In Fig. 5 ist ein Förderschlitten 10 aus einer Ansicht von oben gezeigt. In den Aufnahmetaschen 12 ist durch die Kreise 12a angedeutet, wie Backwaren oder ein schwammartiges Element als Einlegeteile in eine Aufnahmetasche eingelegt werden können. Auch sind in dieser Ansicht die Steckschlitze 34 nicht nur in den Seitenwänden 14, sondern auch im Boden 16 erkennbar.

Fig. 6 zeigt eine perspektivische Ansicht auf einen Förderschlitten, an dem die einzelnen Gestaltungselemente und ihre räumliche Zuordnung zueinander gut erkennbar sind.

Fig. 7 zeigt eine Stirnansicht, aus der insbesondere die Begrenzungselemente 32 erkennbar sind.

In Fig. 8 ist ein alternatives Beispiel eines Förderschlittens 10 gezeigt, der besonders für die Aufnahme eines oder mehrerer schwammartiger Elemente ausgestaltet ist. Die Steckschlitze 34 sind entfallen, es bleibt aber bei den Schlitzen 28, um dem Messer jeweils einen Eintritt in das Material des im Innenraum des Förderschlittens 10 befindlichen schwammartigen Elements zu ermöglichen. An der Oberseite des Förderschlittens 10 befindet sich ein klappbarer Deckel 36, der das schwammartige Element im Innenraum des Förderschlittens 10 hält. Der Deckel 36 weist Kontroll- und Spülöffnungen auf.

In Fig. 9 ist der in Fig. 8 dargestellte Förderschlitten 10 aus einer Ansicht von oben gezeigt. In dieser Ansicht sind insbesondere die beiden aufklappbaren Deckel 36 mit den Kontroll- und Spülöffnungen erkennbar. Durch die geöffneten Deckel 36 kann ein schwammartiges Element in den Innenraum des Förderschlittens 10 eingesetzt oder daraus entnommen werden.

In Fig. 10 ist eine Schnittansicht des in Fig. 8 und 9 gezeigten Förderschlittens gezeigt. In der Schnittansicht sind die beiden Aufnahmetaschen 12 erkennbar, in die jeweils ein schwammartiges Element eingesteckt werden kann.

Das vorstehend beschriebene Ausführungsbeispiel dient nur der Erläuterung der Erfindung. Die Erfindung ist nicht auf das gezeigte Ausführungsbeispiel beschränkt. Dem Fachmann bereitet es keine Schwierigkeiten, das Ausführungsbeispiel auf eine ihm als geeignet erscheinende Art abzuwandeln, um es an einen konkreten Anwendungsfall anzupassen.

## Patentansprüche

1. Schneidemaschine (2) für Backwaren, mit einem Rahmen, einem Brotkanal (6) zur Aufnahme der zu schneidenden Backwaren, einer Fördereinrichtung (8) zur Beförderung der Backwaren durch den Brotkanal (6), einem quer zum Brotkanal (6) angeordneten und von einer Antriebsvorrichtung rotierend angetriebenen Messer (18), das auf einer von einer Antriebsvorrichtung rotierend angetriebenen Schwinge (22) gelagert ist und während des Betriebs der Schneidemaschine (2) getaktet in den Brotkanal (6) eintaucht und diesen wieder verlässt, und einer Steuervorrichtung zur Steuerung der Messerbewegung und/oder der Fördereinrichtung (8), **dadurch gekennzeichnet, dass** die Fördereinrichtung (8) mit einem wahlweise in den Brotkanal (6) einlegbaren und wieder herausnehmbaren Förderschlitten (10) verbunden ist, am Förderschlitten (10) Aufnahmetaschen (12) ausgebildet sind, in denen zumindest ein Einlegeteil in einer Schnittposition vorgehalten ist, und die Seitenwände (14) und der Boden (16) des Förderschlittens (10) zumindest einen sich quer zum Brotkanal (6) durch die Aufnahmetaschen (12) erstreckenden Schlitz (28) aufweisen, der einen Durchtritt des Messers (18) durch den Innenraum des Förderschlittens (10) während eines Arbeitstaktes ermöglicht.

2. Schneidemaschine (2) nach Anspruch 1, **dadurch gekennzeichnet, dass** an dem Förderschlitten (10) quer zum Brotkanal (6) zumindest zwei Aufnahmetaschen (12) nebeneinander ausgebildet sind, die einen gemeinsamen Schlitz (28) aufweisen, und/oder am Förderschlitten (10) mehrere Aufnahmetaschen (12) in Längsrichtung des Brotkanals (6) hintereinander angeordnet sind, wobei jede Aufnahmetasche zumindest einen Schlitz (28) aufweist.

3. Schneidemaschine (2) nach Anspruch 1 oder 2, **dadurch gekennzeichnet, dass** die durch die Schlitze (28) voneinander getrennten Bereiche des Förderschlittens (10) durch eine schlitzfreie Brücke (30) miteinander verbunden sind.

4. Schneidemaschine (2) nach einem der vorhergehenden Ansprüche, **dadurch gekennzeichnet, dass** die Aufnahmetaschen (12) zumindest zu einer Seite hin von Begrenzungselementen (32) begrenzt sind, die in verschiedenen Positionen in dem Förderschlitten (10) festlegbar sind.

5. Schneidemaschine (2) nach Anspruch 5, **dadurch gekennzeichnet, dass** die Begrenzungselemente (32) als Platten ausgebildet sind, die in zur Befestigung dieser Platten im Förderschlitten (10) vorgesehene Steckschlitze (34) eingesteckt sind.

6. Schneidemaschine (2) nach einem der vorhergehenden Ansprüche, **dadurch gekennzeichnet, dass** die Steuereinrichtung auf ein Schaltsignal die Schneidemaschine (2) in einen Betriebsmodus schaltet, in dem die Fördervorrichtung den Förderschlitten (10) so getaktet durch den Brotkanal (6) bewegt, dass die Fördereinrichtung (8) den Förderschlitten (10) vorwärts bewegt, wenn sich das Messer (18) außerhalb des Brotkanals (6) befindet, und den Förderschlitten (10) zumindest gestoppt hält, während das Messer (18) den Querschnitt des Förderschlittens (10) im Bereich eines Schlitzes (28) durchläuft, der Vorschub des Förderschlittens (10) mit der Fördervorrichtung zwischen zwei Stopps dem Abstand entspricht, den zwei aufeinander folgende Schlitze (28) im Förderschlitten (10) zueinander aufweisen, und der Förderschlitten (10) bei einem Stopp mit einem Schlitz (28) jeweils an einer Stelle gestoppt ist, an der sich dieser Schlitz (28) in der Umlaufbahn des Messers (18) befindet.

7. Schneidemaschine (2) nach Anspruch 7, **dadurch gekennzeichnet, dass** die Schneidemaschine (2) einen Sensor (24) aufweist, der mit der Steuereinrichtung verbunden ist, der Sensor (24) darauf ausgelegt ist, zu prüfen, ob der Förderschlitten (10) in den Brotkanal (6) eingelegt ist, am Förderschlitten (10) ein vom Sensor (24) erkennbares Kennelement (26) angebracht ist, der Sensor (24) bei Erkennen des Vorhandenseins des Förderschlittens (10) im Brotkanal (6) ein Signal an die Steuereinrichtung übermittelt, und die Steuereinrichtung bei Übermittlung des Sensorsignals als Schaltsignal automatisch in den Betriebsmodus zur Förderung des Förderschlittens (10) schaltet.

8. Schneidemaschine (2) nach einem der vorhergehenden Ansprüche, **dadurch gekennzeichnet, dass** als Einlegeteil ein schwammartiges Element in den Förderkorb (10) eingelegt ist.

9. Förderschlitten (10) zur Beförderung von Backwaren durch einen Brotkanal (6) einer Schneidemaschine (2), **dadurch gekennzeichnet, dass** die Maße des Förderschlittens (10) so gestaltet sind, dass der Förderschlitten (10) in den Brotkanal (6) einer Schneidemaschine (2) einlegbar ist, am Förderschlitten (10) Aufnahmetaschen (12) ausgebildet sind, in denen zumindest ein Einlegeteil in einer Schnittposition vorgehalten ist, und die Seitenwände und der Boden des Förderschlittens (10) zumindest einen sich quer zum Brotkanal (6) durch die Aufnahmetaschen (12) erstreckenden Schlitz (28) aufweisen, der einen Durchtritt des Messers (18) durch den Innenraum des Förderschlittens (10) während eines Arbeitstaktes ermöglicht.

10. Förderschlitten (10) nach Anspruch 9, **dadurch gekennzeichnet, dass** an dem Förderschlitten (10) quer zum Brotkanal (6) zumindest zwei Aufnahmetaschen (12) nebeneinander ausgebildet sind, die einen gemeinsamen Schlitz (28) aufweisen, und/oder am Förderschlitten (10) mehrere Aufnahmetaschen (12) in Längsrichtung des Brotkanals (6) hintereinander angeordnet sind, wobei jede Aufnahmetasche (12) zumindest einen Schlitz (28) aufweist.

11. Förderschlitten (10) nach Anspruch 9 oder 10, **dadurch gekennzeichnet, dass** die durch die Schlitze (28) voneinander getrennten Bereiche des Förderschlittens (10) durch eine schlitzfreie Brücke (30) miteinander verbunden sind.

12. Förderschlitten (10) nach einem der Ansprüche 9 bis 11, **dadurch gekennzeichnet, dass** die Aufnahmetaschen (12) zumindest zu einer Seite hin von Begrenzungselementen (32) begrenzt sind, die in verschiedenen Positionen in dem Förderschlitten (10) festlegbar sind.

13. Förderschlitten (10) nach einem der Ansprüche 9 bis 11, **dadurch gekennzeichnet, dass** die Begrenzungselemente (32) als Platten ausgebildet sind, die in zur Befestigung dieser Platten im Förderschlitten (10) vorgesehene Steckschlitze (34) eingesteckt sind.

14. Förderschlitten (10) nach einem der Ansprüche 9 bis 11, **dadurch gekennzeichnet, dass** als Einlegeteil ein schwammartiges Element in den Förderkorb (10) eingelegt ist.

## Claims

1. Cutting machine (2) for baked goods, comprising a frame, a bread channel (6) for receiving the baked goods to be cut, a conveying device (8) for conveying the baked goods through the bread channel (6), a knife (18) that is arranged so as to be transverse to the bread channel (6), is rotatably driven by a drive means, is mounted on a rocker (22) that is rotatably driven by a drive means, and plunges into the bread channel (6) and leaves said channel again in a pulsed manner during operation of the cutting machine (2), and a control means for controlling the knife movement and/or the conveying device (8), **characterised in that** the conveying device (8) is connected to a conveying carriage (10) that can be inserted into and removed from the bread channel (6) as desired, and receiving pockets (12) are formed on the conveying carriage (10), in which pockets at least one insert is retained in a cutting position, and the side walls (14) and the base (16) of the conveying carriage (10) comprise at least one slot (28) that extends through the receiving pockets (12) transversely to the bread channel (6) and allows the knife (18) to pass through the interior of the conveying carriage (10) during a work cycle.

2. Cutting machine (2) according to claim 1, **characterised in that** at least two receiving pockets (12) are formed side-by-side on the conveying carriage (10) so as to be transverse to the bread channel (6), which pockets comprise a common slot (28), and/or a plurality of receiving pockets (12) are arranged on the conveying carriage (10) so as to be one behind the other in the longitudinal direction of the bread channel (6), each receiving pocket comprising at least one slot (28).

3. Cutting machine (2) according to either claim 1 or claim 2, **characterised in that** the regions of the conveying carriage (10) that are separated from one another by the slot (28) are interconnected by means of a slot-free bridge (30).

4. Cutting machine (2) according to any of the preceding claims, **characterised in that** the receiving pockets (12) are delimited, at least on one side, by limiting elements (32) that can be fixed in the conveying carriage (10) in various positions.

5. Cutting machine (2) according to claim 5, **characterised in that** the limiting elements (32) are formed as plates that are inserted into insertion slots (34) that are provided in the conveying carriage (10) for fastening said plates.

6. Cutting machine (2) according to any of the preceding claims, **characterised in that** the control means switches the cutting machine (2) into an operating mode upon a switching signal, in which operating mode the conveying device moves the conveying carriage (10) through the bread channel (6) in a pulsed manner such that the conveying device (8) moves the conveying carriage (10) forwards when the knife (18) is located outside the bread channel (6), and keeps the conveying carriage (10) at least stopped while the knife (18) passes through the cross section of the conveying carriage (10) in the region of a slot (28), the advance motion of the conveying carriage (10) by means of the conveying device between two stops corresponds to the mutual spacing between two successive slots (28) in the conveying carriage (10), and, in the event of a stop comprising a slot (28), the conveying carriage (10) is in each case stopped at a point at which said slot (28) is located in the circular path of the knife (18).

7. Cutting machine (2) according to claim 7, **characterised in that** the cutting machine (2) comprises a sensor (24) that is connected to the control means, the sensor (24) is designed to check whether the conveying carriage (10) is inserted in the bread channel (6), an identification element (26) that can be identified by the sensor (24) is attached to the conveying carriage (10), the sensor (24) transmits a signal to the control means when said sensor identifies that the conveying carriage (10) is present in the bread channel (6), and, when the sensor signal is transmitted as the switching signal, the control means automatically switches into the operating mode in order to convey the conveying carriage (10).

8. Cutting machine (2) according to any of the preceding claims, **characterised in that** a spongy element is inserted into the conveying cage (10) as the insert.

9. Conveying carriage (10) for conveying baked goods through a bread channel (6) of a cutting machine (2), **characterised in that** the conveying carriage (10) is dimensioned such that the conveying carriage (10) can be inserted into the bread channel (6) of a cutting machine (2), receiving pockets (12) are formed on the conveying carriage (10), in which pockets at least one insert is retained in a cutting position, and the side walls and the base of the conveying carriage (10) comprise at least one slot (28) that extends through the receiving pockets (12) transversely to the bread channel (6) and allows the knife (18) to pass through the interior of the conveying carriage (10) during a work cycle.

10. Conveying carriage (10) according to claim 9, **characterised in that** at least two receiving pockets (12) are formed side-by-side on the conveying carriage (10) so as to be transverse to the bread channel (6), which pockets comprise a common slot (28), and/or a plurality of receiving pockets (12) are arranged on the conveying carriage (10) so as to be one behind the other in the longitudinal direction of the bread channel (6), each receiving pocket comprising at least one slot (28).

11. Conveying carriage (10) according to either claim 9 or claim 10, **characterised in that** the regions of the conveying carriage (10) that are separated from one another by the slot (28) are interconnected by means of a slot-free bridge (30).

12. Conveying carriage (10) according to any of claims 9 to 11, **characterised in that** the receiving pockets (12) are delimited, at least on one side, by limiting elements (32) that can be fixed in the conveying carriage (10) in various positions.

13. Conveying carriage (10) according to any of claims 9 to 11, **characterised in that** the limiting elements (32) are formed as plates that are inserted into insertion slots (34) that are provided in the conveying carriage (10) for fastening said plates.

14. Conveying carriage (10) according to any of claims 9 to 11, **characterised in that** a spongy element is inserted into the conveying cage (10) as the insert.

## Revendications

1. Machine à découper (2), destinée à des produits de boulangerie, comprenant un cadre, un canal à pain (6) destiné à recevoir les produits de boulangerie à découper, un moyen de transport (8) destiné à transporter les produits de boulangerie à travers le canal à pain (6), un couteau (18) qui est disposé transversalement au canal de pain (6) et entraîné en rotation par un dispositif d'entraînement et qui est monté sur un bras oscillant (22) entraîné en rotation par un dispositif de rotation et pénètre dans le canal à pain (6) et le quitte à nouveau de manière cadencée pendant le fonctionnement de la machine à découper (2), et un moyen de commande destiné à commander le mouvement du couteau et/ou le moyen de transport (8), **caractérisée en ce que** le moyen de transport (8) est relié à un chariot de transport (10) pouvant être au choix inséré dans le canal à pain (6) et retiré de celui-ci, **en ce que** des poches de réception sont formées au niveau du chariot de transport (10) dans lesquelles au moins un élément d'insertion est maintenu dans une position de coupe, et **en ce que** les parois latérales (14) et le fond (16) du chariot de transport (10) comportent au moins une fente (28) qui s'étend à travers les poches de réception (12) transversalement au canal à pain (6) et qui permet le passage du couteau (18) à travers l'espace intérieur du chariot de transport (10) pendant un cycle de travail.

2. Machine à découper (2) selon la revendication 1, **caractérisée en ce que**, au niveau du chariot de transport (10) transversalement au canal à pain (6), au moins deux poches de réception (12) sont formées l'une à côté de l'autre qui comportent une fente commune (28), et/ou, au niveau du chariot de transport (10), une pluralité de poches de réception (12) sont disposées les unes derrière les autres dans la direction longitudinale du canal à pain (6), chaque poche de réception comportant au moins une fente (28).

3. Machine à découper (2) selon la revendication 1 ou 2, **caractérisée en ce que** les zones du chariot de transport (10), séparées les unes des autres par les fentes (28), sont reliées entre elles par un pont (30) dépourvu de fente.

4. Machine à découper (2) selon l'une des revendications précédentes, **caractérisée en ce que** les poches de réception (12) sont délimitées au moins d'un côté par des éléments de délimitation (32) pouvant être fixés en différentes positions dans le chariot de transport (10).

5. Machine à découper (2) selon la revendication 5, **caractérisée en ce que** les éléments de délimitation (32) sont réalisés sous la forme de plaques qui sont enfichées dans des fentes d'enfichage (34) prévues pour fixer ces plaques dans le chariot de transport (10).

6. Machine à découper (2) selon l'une des revendications précédentes, **caractérisée en ce que**, sur un signal de commutation, le moyen de commande commute la machine à découper (2) dans un mode de fonctionnement dans lequel le dispositif de transport déplace le chariot de transport (10) de manière cadencée à travers le canal à pain de telle sorte que le moyen de transport (8) fait avancer le chariot de transport (10) lorsque le couteau (18) se trouve à l'extérieur du canal à pain (6) et maintien le chariot de transport (10) au moins arrêté pendant que le couteau (18) parcourt la section transversale du chariot de transport (10) dans la zone d'une fente (28), l'avancement du chariot de transport (10) au moyen du dispositif de transport entre deux butées correspond à la distance qui sépare deux fentes successives (28) l'une de l'autre dans le chariot de transport (10), et le chariot de transport (10) est arrêté à une butée pourvue une fente (28) à chaque fois à une position à laquelle cette fente (28) se trouve sur la trajectoire circulaire du couteau (18).

7. Machine à découper (2) selon la revendication 7, **caractérisée en ce que** la machine à découper (2) comporte un capteur (24) qui est relié au moyen de commande, le capteur (24) est conçu pour vérifier si le chariot de transport (10) est inséré dans le canal à pain (6), un élément caractéristique (26) détectable par le capteur (24) est monté sur le chariot de transport (10), le capteur (24) transmet un signal au moyen de commande lors de la détection de la présence du chariot de transport (10) dans le canal à pain (6) et, lors de la transmission du signal de capteur comme signal de commutation, le moyen de commande commute automatiquement dans le mode de fonctionnement pour transporter le chariot de transport (10).

8. Machine à découper (2) selon l'une des revendications précédentes, **caractérisée en ce qu'**un élément de type éponge est inséré, en tant qu'élément d'insertion, dans le panier de transport (10).

9. Chariot de transport (10) destiné à transporter des produits de boulangerie à travers un canal à pain (6) d'une machine à découper (2), **caractérisé en ce que** les dimensions du chariot de transport sont conçues de telle sorte que le chariot de transport (10) peut être inséré dans le canal à pain (6) d'une machine à découper (2), des poches de réception (12) sont formées au niveau du chariot de transport (10) dans lesquelles au moins un élément d'insertion est maintenu dans une position de découpe et les parois latérales et le fond du chariot de transport (10) comportent au moins une fente (12) qui s'étend à travers les poches de réception (12) transversalement au canal à pain (6) et qui permet le passage du couteau (18) à travers l'espace intérieur du chariot de transport (10) pendant un cycle de travail.

10. Chariot de transport (10) selon la revendication 9, **caractérisé en ce que**, au niveau du chariot de transport (10) transversalement au canal à pain (6), au moins deux poches de réception (12) sont formées l'une à côté de l'autre qui comportent une fente commune (28), et/ou, au niveau du chariot de transport (10), une pluralité de poches de réception (12) sont disposées les unes derrière les autres dans la direction longitudinale du canal à pain (6), chaque poche de réception comportant au moins une fente (28).

11. Chariot transporteur (10) selon la revendication 9 ou 10, **caractérisé en ce que** les zones du chariot de transport (10), séparées les unes des autres par les fentes (28), sont reliées entre elles par un pont (30) dépourvu de fente.

12. Chariot transporteur (10) selon l'une des revendications 9 à 11, **caractérisé en ce que** les poches de réception (12) sont délimitées au moins d'un côté par des éléments de délimitation (32) pouvant être fixés en différentes positions dans le chariot de transport (10),

13. Chariot de transport (10) selon l'une des revendications 9 à 11, **caractérisé en ce que** les éléments de délimitation (32) sont réalisés sous la forme de plaques qui sont enfichées dans des fentes d'enfichage (34) prévues pour fixer ces plaques dans le chariot de transport (10).

14. Chariot de transport (10) selon l'une des revendications 9 à 11, **caractérisé en ce qu'**un élément de type éponge est inséré, en tant qu'élément d'insertion, dans le panier de transport (10).
